# EUROPÄISCHE PATENTSCHRIFT

(11) **EP 0 396 068 B1**
(45) Veröffentlichungstag und Bekanntmachung des Hinweises auf die Patenterteilung: **06.07.1994**
(21) Anmeldenummer: 90108171.1
(22) Anmeldetag: 28.04.1990
(51) Int. Cl.: D07B 7/02

(54) **Verfahren und Vorrichtung zur Herstellung eines Drahtbündels oder eines Seiles**
Method and apparatus for making a bundle of wires or a cable
Procédé et dispositif pour la fabrication d'un faisceau de fils ou d'un câble

(30) Priorität: 29.04.1989 DE 3914330
(43) Veröffentlichungstag der Anmeldung: 07.11.1990
(73) Patentinhaber: DRAHTCORD SAAR GMBH & Co.KG, 66663 Merzig (DE)
(72) Erfinder: Schulligen, Bernd, D-6640 Merzig (DE)
(74) Vertreter: Schneider, Egon

(56) Entgegenhaltungen:
- EP-A- 0 182 350
- DD-A- 246 579
- DE-A- 1 925 991
- FR-A- 1 260 756
- GB-A- 724 101
- JP-A- 569 489
- US-A- 3 771 304

## Beschreibung

Die Erfindung betrifft ein Verfahren zum Herstellen eines Bündels aus mehreren metallischen Einzeldrähten (Litze) oder eines Seils aus mehreren Litzen, bei dem die Drähte bzw. Litzen in üblicher Weise mittels eines Ausziehwerks über einen Rotor von gebremsten Spulen eines Spulenträgers abgezogen und mit einer einstellbaren Schlaglänge umeinandergelegt und/oder umeinander verdreht werden, bei dem die verlitzten Drähte bzw. verseilten Litzen anschließend in einer Überdreheinrichtung in ihrer Verdrehrichtung weiter zusammengedreht werden, so daß die Resttorsion der Litze bzw. des Seils um einen einstellbaren konstanten Wert schwankt, und bei dem am Ende die fertige Litze bzw. das fertige Seil auf eine Spule aufgewickelt wird oder unmittelbar weiterverarbeitet wird. Die Erfindung betrifft weiterhin eine Vorrichtung zur Herstellung eines Bündels aus mehreren metallischen Einzeldrähten (Litze) oder eines Seils aus mehreren Litzen, mit einem Spulenträger mit gebremsten Spulen zur Aufnahme von Einzeldrähten bzw. Litzen mit einem Rotor zum Umeinanderlegen und/oder Umeinanderverdrehen der Drähte bzw. Litzen, mit einer Überdreheinrichtung, mit zumindest einem Ausziehwerk und mit einer Aufwickel- oder Weitergabevorrichtung (siehe z.B. JP-A-56-9489).

Unter einer Litze wird ein Bündel aus mindestens zwei, im Regelfall jedoch mehreren, z.B. vier oder fünf Einzeldrähten verstanden, die umeinander gelegt und/oder umeinander verdreht sind. Unter einem Seil wird ein Bündel aus mehreren Litzen oder aus mehr als acht Einzeldrähten oder aus einer Kombination von Litzen und Einzeldrähten verstanden, die wiederum umeinander gelegt und/oder umeinander verdreht sind. Unter einer Schlaglänge soll der Abstand zwischen zwei Punkten eines Drahtes oder einer Litze mit der gleichen räumlichen Lage nach einer vollständigen Verdrehung um 360^{o} verstanden werden. Die Maßeinheit 1 Torsion soll im Rahmen dieser Anmeldung in der Weise definiert sein, daß ein von einer Spule abgewickeltes 6 m langes Stück Litze nach dem Loslassen des Endes eine Umdrehung von 360^{o} in Verdrehrichtung (+ 1 Torsion) oder in entgegengesetzter Richtung (- 1 Torsion) ausführt.

Bei der Herstellung einer Litze auf bekannten Verlitzmaschinen werden die Einzeldrähte, die z.B. hochfeste, oberflächenbehandelte Stahldrähte sein können, mittels eines Ausziehwerks von Spulen abgezogen und mit einer einstellbaren Schlaglänge mit Hilfe eines Rotors zu einer Litze umeinander verdreht. Dabei tritt wegen der Federeigenschaften der Drähte ein dieser Torsion entgegengerichtetes Drehmoment auf. Um als Endprodukt eine Litze mit einem bestimmten Torsionswert, z.B. dem Wert Null zu erhalten, wird die Litze mittels einer Überdreheinrichtung in ihrer Verdrehrichtung noch weiter zusammengedreht, und zwar im Regelfall über den elastischen Verformbereich hinaus in den plastischen.

Die Reaktion einer derart "überdrehten" Litze ist eine Rückdrehung, welche um Null schwankt, d.h. die Litze wird im Normalfall keine oder nur eine schwache Reaktion in oder entgegen der Verdrehrichtung zeigen. Man spricht dann von Plus- oder Minusresttorsionen. Diese Resttorsionen stellen bei einem aus den Litzen gefertigten Metallcord ein wichtiges Merkmal des Cordes dar, da von den Resttorsionen in der Hauptsache die Planlage einer gummierten Metallcordbahn abhängt. Weiterhin sind die Resttorsionen für die Gleichmäßigkeit der Schnittkanten der Cordabschnitte verantwortlich, welche z.B. im Reifenbau zur Herstellung der einzelnen Lagen benötigt werden. Im Falle unterschiedlicher oder starker Resttorsionen wirken sich diese als Welligkeit in der Schnittkante aus.

Bei bekannten Verlitzmaschinen können die Resttorsionen nur bei abgeschalteter Maschine und aufgeschnittener Litze gemessen werden. Liegt der Meßwert innerhalb der zulässigen Grenzen, wird die Maschine wieder in Betrieb gesetzt; ist der Wert unzulässig, wird überlicherweise über ein mechanisches Verstellgetriebe die Drehzahl der Überdreheinrichtung erhöht oder erniedrigt, um den gewünschten Wert zu erhalten. Diese Messungen werden nach dem Durchlaufen vorgegebener Litzenlängen wiederholt.

Bei den bekannten Herstellungsverfahren kommt es über die Litzen- bzw. Seillängen zu nicht unerheblichen Resttorsionsschwankungen, die in erster Linie von einer über die Drahtlänge unterschiedlichen Oberflächenbeschaffenheit der Einzeldrähte und dem Gefüge des Stahldrahtes selbst, in geringerem Umfang von Einflüssen der Verlitzmaschine herrühren. Die bekannten Herstellungsverfahren weisen somit den Nachteil auf, daß sich häufig Produkte minderer Qualität oder sogar in erheblichem Umfang Ausschuß ergeben und daß die Verlitzmaschinen wegen des häufigen Anhaltens und Wiederanfahrens nicht optimal betrieben werden können.

Der Erfindung liegt deshalb die Aufgabe zugrunde, ein Verfahren zur Herstellung einer Litze oder eines Seils wesentlich verbesserter Qualität anzugeben, bei der bzw. dem insbesondere die aufgezeigten Probleme aufgrund unterschiedlicher Resttorsionen nicht mehr auftreten.

Diese Aufgabe wird erfindungsgemäß dadurch gelöst, daß der Litze bzw. dem Seil hinter der Überdreheinrichtung bzw. dem Ausziehwerk eine niedrige konstante Zugspannung gegeben wird, daß im Bereich der niedrigen konstanten Zugspannung während des gesamten Herstellungsvorgangs der Torsionswert der Litze bzw. des Seils dauernd gemessen wird und daß bei Abweichungen des Torsionsmeßwertes vom eingestellten Torsionswert ein Steuersignal erzeugt wird, mittels dessen die Drehzahl der Überdreheinrichtung in der Weise verändert wird, daß die Litze bzw. das Seil wieder den eingestellten Torsionswert einnimmt.

Eine Vorrichtung zur Herstellung einer Litze bzw. eines Seils ist dadurch gekennzeichnet, daß sich zwischen dem Ausziehwerk und der Aufwickel- bzw. Weitergabevorrichtung eine Zugspannungserzeugerstufe zum Einhalten einer niedrigen konstanten Zugspannung befindet und daß im Bereich der niedrigen konstanten Zugspannung eine Torsionsmeßeinrichtung zum laufenden Erfassen des Torsionswertes vorhanden ist, deren Meßsignal einer Regeleinrichtung zuführbar ist, deren Ausgangssignal die Drehzahl der Überdreheinrichtung verändert.

Der Kerngedanke der Erfindung besteht darin, den Torsionswert der Litze bzw. des Seils während des gesamten Herstellungsvorgangs dauernd zu messen und bei Abweichungen vom eingestellten Sollwert sofort zu korrigieren. Die Messung erfolgt in einer Meßschleife mit einer Torsionsmeßrolle, die bei Abweichungen vom Sollwert ihre Winkelstellung ändert und dadurch ein Korrektursignal erzeugt. Um bereits geringfügige Abweichungen vom Resttorsionssollwert mit der Torsionsmeßeinrichtung erfassen zu können, wird erfindungsgemäß vorgeschlagen, der Litze in einem bestimmten Bereich eine niedrige konstante Zugspannung zu geben und die Meßeinrichtung in diesem Bereich der Litzenführung anzuordnen. Das Steuersignal der Torsionsmeßrolle wird dazu verwendet, über eine elektrische Schaltung die Drehzahl der Überdreheinrichtung in der Weise zu verändern, daß die Litze bzw. das Seil wieder den eingestellten Torsionswert (Sollwert) einnimmt.

Die Erfindung bietet vor allem den Vorteil, daß es mit ihr erstmals gelungen ist, eine Litze großer Länge herzustellen, die unabhängig von den über die Länge wechselnden Eigenschaften der Einzeldrähte auf ihrer gesamten Länge einen vorgegebenen Resttorsionswert einhält. Somit wird sowohl beim Litzenmaterial als auch beim später daraus hergestellten Cordmaterial Ausschuß vermieden. An der Verlitz- bzw. Verseilmaschine ergibt sich der Vorteil, daß durch den Wegfall einer mechanischen Wickelkupplung und eines mechanischen Verstellgetriebes der Überdreheinrichtung ca. 95 % der Verschleißteile der Maschine entfallen, woraus eine erhebliche Reduzierung des indirekten Personals resultiert. Schließlich sind als weitere Vorteile eine Reduzierung an Prüfkosten und Nacharbeit zu nennen.

Nachfolgend wird die Erfindung am Beispiel einer Verlitzmaschine in Form einer Doppelschlagmaschine näher erläutert.

Es zeigt die einzige Figur
eine Verlitzmaschine (teilweise schematisch) in einer Seitenansicht.

Die Verlitzmaschine besteht im wesentlichen aus den Hauptbaugruppen Spulenträger 1, Rotor 2, Überdreheinrichtung 3, Ausziehwerk 4, Aufwickelvorrichtung 5 sowie den erfindungsgemäßen Baugruppen Zugspannungserzeugerstufe 6, Torsionsmeßeinrichtung 7, Regeleinrichtung 8 und üblichen Antriebsaggregaten.

Im Spulenträger 1 befinden sich auf zwei ortsfesten Achsen 1.1 jeweils zwei Spulen 1.2, auf denen Drähte 1.3, z.B. vermessingte Stahldrähte aufgewickelt sind, aus denen eine Litze hergestellt werden soll. Im Fall von Litzen für Reifencorde können die Einzeldrähte 1.3 einen Durchmesser von ca. 0,25 mm aufweisen. Zum Abbremsen der Spulen 1.2 dienen Bremsen 1.4. Die Drähte 1.3 werden beim Abziehen über Sammelrollen 1.5 und einen Festpunkt bildende Rollen 1.6 sowie eine Ausgangsrolle 1.7 geführt.

Der vom Motor 9 über Riemen 10 und eine Zwischenwelle 11 angetriebene Rotor 2 besteht im wesentlichen aus zwei Rotor- bzw. Schlagscheiben 2.1, die von den Einzeldrähten 1.3 mehrfach umschlungen werden. Zwei Umlenkrollen 2.2 dienen zur Führung der bereits zu einer Litze 12 zusammengeführten Einzeldrähte 1.3.

Nach Verlassen des Rotors 2 wird die Litze 12 der Überdreheinrichtung 3 zugeführt, die im wesentlichen aus zwei in einem Bügel 3.1 nebeneinander angeordneten Rollen 3.2, um die die Litze 12 herumgeführt ist, und einem Antriebsaggregat 3.3 besteht. Das Antriebsaggregat 3.3 kann in der Weise ausgebildet sein, daß die Überdreheinrichtung 3 vom Hauptmotor 9 über Antriebsriemen 10, die Zwischenwelle 11 und ein Getriebe 4.3 angetrieben wird und daß ein Zusatzmotor im Aggregat 3.3 lediglich zum Verändern der Drehzahl dient. Es kann aber auch ein separater Antriebsmotor vorgesehen sein. In jedem Fall sollten Synchronisiermittel für einen synchronen Anlauf des Rotos 2 und der Überdreheinrichtung 3 vorgesehen sein. Durch Veränderung der Drehzahl der Uberdreheinrichtung 3 kann das Maß der Überdrehung der Litze 12 und damit ihr Resttorsionswert eingestellt werden.

Der Überdreheinrichtung 3 nachgeschaltet befindet sich ein Ausziehwerk 4, das im vorliegenden Beispiel im wesentlichen aus zwei Ausziehrollen 4.1 und 4.2 besteht, von denen die Ausziehrolle 4.2 motorgetrieben ist, und zwar über ein Reduziergetriebe 4.3, das mit der Zwischenwelle 11 verbunden ist. Die Litze 12 wird im allgemeinen mindestens zehnmal um die Rollen 4.1 und 4.2 herumgeschlagen. In bestimmten Anwendungsfällen können auch zwei Ausziehwerke zum Einsatz kommen, von denen sich dann üblicherweise das zweite zwischen Rotor 2 und Überdreheinrichtung 3 befindet.

Am Ende der Verlitzmaschine wird die fertige Litze 12 in der Aufwickelvorrichtung 5 auf eine angetriebene Spule 5.1 gewickelt. Eine Verlegeeinrichtung 5.2 sorgt dabei in üblicher Weise für ein korrektes Aufwickeln der Litze 12. Bei Bedarf kann die fertige Litze 12 statt zur Aufwickelvorrichtung 5 über eine nicht gezeichnete Umlenkrolle einer unmittelbaren Weiterverarbeitung zugeführt werden. Bei Bedarf kann die Verlitzmaschine weiterhin ein übliches Nachformgerät aufweisen.

Nachfolgend werden die für die Erfindung wesentlichen Baugruppen der Verlitzmaschine beschrieben, nämlich die Zugspannungserzeugerstufe 6, die Torsionsmeßeinrichtung 7 und die Regeleinrichtung 8.

Nach Verlassen des Ausziehwerks 4 wird die Litze 12 über eine Umlenkrolle 13 der Zugspannungserzeugerstufe 6 zugeführt, die im vorliegenden Beispiel aus einer Tänzereinrichtung mit zwei Rollen 6.1 und 6.2 besteht. Die Rolle 6.2 ist ortsfest angeordnet, während sich die Tänzerrolle 6.1 an einem um eine Achse A schwenkbaren Tänzerarm 6.3 befindet, der auf seiner Rückseite über ein Gestänge ein Gewicht 6.4 trägt. Das Gewicht 6.4 bestimmt die Stellung des Tänzerarms 6.3. Die Litze 12 ist ca. viermal um die Rollen 6.1 und 6.2 herumgeführt. Auf der Rückseite des Tänzerarms 6.3 ist weiterhin ein Signalgeber (Potentiometer) 6.5 angebracht, dessen Signal in der Regeleinrichtung 8 einer Regelschaltung mit dem Regler R1 zugeführt wird, die die Aufwickelvorrichtung 5 derart steuert, daß sich für den beweglichen Tänzerarm 6.3 eine konstante Stellung ergibt, woraus eine konstante Zugspannung für die Litze 12 folgt. Im Falle einer Litze aus vier oder fünf Einzeldrähten für einen Reifencord sollte diese Zugspannung unter 15 Newton liegen.

Nach Verlassen der Zugspannungserzeugerstufe 6 wird die Litze 12 einer ersten Umlenkrolle 7.1 der Torsionsmeßeinrichtung 7 zugeführt und verläuft von dort aus unter Bildung einer Meßschleife 7.2 um eine Torsionsmeßrolle 7.3 herum zurück auf eine zweite Umlenkrolle 7.4 und schließlich zur Aufwickelvorrichtung 5. Die oberen Ränder der Rollen 7.1 und 7.4 liegen etwa auf Höhe der Achse der Torsionsmeßrolle 7.3. Die Torsionsmeßrolle 7.3, deren Durchmesser zwischen 8 und 20 cm liegen kann, ist in einem Rollenarm 7.5 gelagert, der um seine Längsachse leicht drehbar ist.

Mit der Torsionsmeßrolle 7.3 ist ein elektronischer Signalgeber 7.6 verbunden, der in Abhängigkeit vom Verdrehwinkel des Rollenarms 7.5 und damit der Torsionsmeßrolle 7.3 ein elektrisches Signal erzeugt. Dieses Signal wird in der Regeleinrichtung 8 - gegebenenfalls unter Zwischenschaltung einer Integratorstufe 8.1 - einer Vergleichsstufe 8.2 zugeführt. In der Vergleichsstufe 8.2 wird das Signal mit einem am Regler R2 einstellbaren Signal verglichen, das dem gewünschten Wert der Resttorsion entspricht. Als Reaktion auf den Vergleich wird in der Vergleichsstufe 8.2 ein Ausgangssignal erzeugt und an das Antriebsaggregat 3.3 der Überdreheinrichtung abgegeben, das die Drehzahl der Überdreheinrichtung 3 in der Weise verändert, daß die Litze 12 wieder den am Regler R2 eingestellten Wert einnimmt.

Nachfolgend sollen die Funktionsweise der Verlitzmaschine und das Verfahren zur Herstellung einer Litze näher erläutert werden. Nach dem Ingangsetzen der Verlitzmaschine setzen sich der Rotor 2, das Ausziehwerk 4, die Überdreheinrichtung 3 und die Aufwickelvorrichtung 5 in Bewegung, wobei für einen synchronen Anlauf gesorgt ist. Nach dem Anlauf bewegt sich die Litze 12 mit einer Geschwindigkeit von ca. 100 bis 200 m/min, und die Schlagscheiben 2.1 des Rotors 2 drehen sich mit einer Geschwindigkeit von ca. 5 bis 6000 U/min. Die vier Einzeldrähte 1.3 werden von den gebremsten Spulen 1.2 abgezogen und mit Hilfe der Schlagscheiben 2.1 umeinander verdreht, wobei sie an der rechten Umlenkrolle 2.2 ihren ersten Schlag und an der linken Umlenkrolle 2.2 ihren zweiten Schlag erhalten, so daß hier die endgültige Schlaglänge der Litze 12 erreicht ist. Der Betrag der Schlaglänge wird von der Abziehgeschwindigkeit des Ausziehwerks 4 und der Drehzahl der Schlagscheiben 2.1 bestimmt.

Hochfeste Stahldrähte, die bei der Litzenherstellung für einen Reifencord als Einzeldrähte 1.3 zum Einsatz kommen, reagieren beim Verlitzen wegen ihrer Federeigenschaften auf die Verdrehung mit einem Rückdrehmoment entgegen der Verdrehrichtung. Dieses Rückdrehmoment der Litze 12 wird dadurch aufgehoben bzw. auf einen gewünschten Endwert (Resttorsion) eingestellt, daß die Litze 12 in der Überdreheinrichtung 3 weiter zusammengedreht wird, und zwar über den elastischen Verformbereich hinein in den plastischen.

Nach Durchlaufen des Ausziehwerks 4 wird die Litze 12 über die Zugspannungserzeugerstufe 6 und die Torsionsmeßeinrichtung 7 zur Aufwickelvorrichtung 5 geführt und dort auf eine Spule 5.1 gewickelt. Während bis zum Ausziehwerk 4 hohe Ziehkräfte auf die Litze 12 einwirken, sorgt die Zugspannungserzeugerstufe 6 dafür, daß die Litze 12 mit einer extrem niedrigen konstanten Zugspannung über die Meßschleife der Torsionsmeßeinrichtung 7 geführt wird. Erst diese konstante niedrige Zugspannung erlaubt eine empfindliche Torsionsmessung an der Litze 12. Der Betrag der Zugspannung kann mit Hilfe des Reglers R1 eingestellt werden. Wenn aufgrund äußerer Einflüsse die Zugspannung beginnt, von diesem Wert abzuweichen, ändert der Tänzerarm 6.3 durch geringfügiges Schwenken um die Achse A seine Stellung, wodurch im Signalgeber 6.5 ein Korrektursignal erzeugt wird, das über die Regeleinrichtung 8 die Wickelgeschwindigkeit der Wickelspule 5.1 verändert, so daß sich sofort wieder der exakte Zugspannungswert einstellt.

In der Torsionsmeßeinrichtung 7 wird die Litze 12 dauernd als Meßschleife 7.2 geführt, in der die Torsionsmeßrolle 7.3 hängt. Im beschriebenen Beispiel hat sich für die Länge der Meßschleife ein Wert von ca. 1 m als günstig erwiesen. Wichtig ist, daß die Enden der Meßschleife 7.2 möglichst nahe beieinander geführt werden. Die Torsionsmeßeinrichtung 7 funktioniert wie folgt. Zunächst wird mit dem Regler R2 der gewünschte Resttorsionswert der Litze 12 eingestellt, der Null betragen kann, aber auch ein bestimmter Wert einer Plustorsion oder Minustorsion sein kann. Solange keine Torsionsschwankungen in der Meßschleife 7.2 auftreten, liefert die elektrische Schaltung der Regeleinrichtung 8 ein Signal an das Antriebsaggregat 3.3, das die Wirkung hat, daß die Überdreheinrichtung 3 exakt eine solche Drehzahl aufweist, daß sie der Litze 12 den gewünschten Resttorsionswert verleiht. Solange die Litze 12 diesen Wert beibehält, ändert sich die Stellung der Torsionsmeßrolle 7.3 nicht. Sobald z.B. aufgrund einer geänderten Oberflächenbeschaffenheit der Einzeldrähte 1.3 die Resttorsion der Litze 12 in der Meßschleife 7.2 vom vorgegebenen Wert abweicht, hat dies ein Verdrehen der Meßrolle 7.3 und damit des Rollenarms 7.5 zur Folge, wodurch im elektronischen Signalgeber 7.6 ein Meßsignal erzeugt wird, das der Vergleicherstufe 8.2 in der Regeleinrichtung 8 zugeführt wird und dort ein geändertes Ausgangssignal erzeugt. Mit diesem Ausgangssignal wird die Drehzahl der Überdreheinrichtung 3 in der Weise verändert, daß sich an der Litze 12 sofort wieder der gewünschte und am Regler R2 eingestellte Resttorsionswert ergibt. Sobald die Störung aufgrund der geänderten Oberfläche der Einzeldrähte aufhört, setzt ein Regelmechanismus in umgekehrter Richtung ein. Die Erfassung von Torsionsschwankungen mit der Torsionsmeßrolle 7.3 ist derart empfindlich, daß es zweckmäßig sein kann, die im elektronischen Geber 7.6 erzeugten Signale zunächst einer Integratorstufe 8.1 zuzuführen und nach Erreichen einer bestimmten Schwelle den Nachregelmechanismus einzuleiten.

Es sollte angemerkt werden, daß die Erfindung statt mit der beschriebenen Doppelschlagmaschine auch mit einer Einfachschlagmaschine durchgeführt werden kann. Vor allem können mit der Erfindung aber statt der beschriebenen Litzen auch Seile mit einer über ihre Länge konstanten Resttorsion hergestellt werden. In diesem Fall befinden sich in den Spulen 1.2 des Spulenträgers nicht Einzeldrähte sondern Litzen.

### Liste der Bezugszeichen

- 1: Spulenträger
- 1.1: ortsfeste Achsen
- 1.2: Spulen
- 1.3: Drähte
- 1.4: Bandbremse
- 1.5: Sammelrollen
- 1.6: Rollen
- 1.7: Ausgangsrolle
- 2: Rotor
- 2.1: Schlagscheiben
- 2.2: Umlenkrollen
- 3: Überdreheinrichtung
- 3.1: Bügel
- 3.2: Rollen
- 3.3: Antriebsaggregat
- 4: Ausziehwerk
- 4.1: Ausziehrolle
- 4.2: motorgetriebene Ausziehrolle
- 5: Aufwickelvorrichtung
- 5.1: Spule
- 5.2: Verlegeeinrichtung
- 6: Zugspannungserzeugerstufe
- 6.1: Tänzerrolle
- 6.2: ortsfeste Rolle
- 6.3: Tänzerarm
- 6.4: Gewicht
- 6.5: Signalgeber
- 7: Torsionsmeßeinrichtung
- 7.1: erste Umlenkrolle
- 7.2: Meßschleife
- 7.3: Torsionsmeßrolle
- 7.4: zweite Umlenkrolle
- 7.5: Rollenarm
- 7.6: elektronischer Signalgeber
- 8: Regeleinrichtung
- 8.1: Integratorstufe
- 8.2: Vergleichsstufe
- 9: Motor
- 10: Riemen
- 11: Zwischenwelle
- 12: Litze
- 13: Umlenkrolle
- A: Achse
- R1: Regler 1
- R2: Regler 2

## Patentansprüche

1. Verfahren zum Herstellen eines Bündels aus mehreren metallischen Einzeldrähten (Litze) oder eines Seils aus mehreren Litzen, bei dem die Drähte bzw. Litzen in üblicher Weise mittels eines Ausziehwerks über einen Rotor von gebremsten Spulen eines Spulenträgers abgezogen und mit einer einstellbaren Schlaglänge umeinandergelegt und/oder umeinander verdreht werden, bei dem die verlitzten Drähte bzw. verseilten Litzen anschließend in einer Überdreheinrichtung in ihrer Verdrehrichtung weiter zusammengedreht werden, so daß die Resttorsion der Litze bzw. des Seils um einen einstellbaren konstanten Wert schwankt, und bei dem am Ende die fertige Litze bzw. das fertige Seil auf eine Spule aufgewickelt wird oder unmittelbar weiterverarbeitet wird, **dadurch gekennzeichnet,** daß der Litze bzw. dem Seil hinter der Überdreheinrichtung bzw. dem Ausziehwerk eine niedrige konstante Zugspannung gegeben wird, daß im Bereich der niedrigen konstanten Zugspannung während des gesamten Herstellungsvorgangs der Torsionswert der Litze bzw. des Seils dauernd gemessen wird und daß bei Abweichungen des Torsionsmeßwertes vom eingestellten Torsionswert ein Steuersignal erzeugt wird, mittels dessen die Drehzahl der Überdreheinrichtung in der Weise verändert wird, daß die Litze bzw. das Seil wieder den eingestellten Torsionswert einnimmt.

2. Verfahren nach Anspruch 1, dadurch gekennzeichnet, daß das Signal für den Torsionsmeßwert in einer Vergleichsstufe mit einem dem eingestellten Torsionswert entsprechenden Signal verglichen wird und daß im Fall von Abweichungen ein Ausgangssignal erzeugt und an den Antrieb der Überdreheinrichtung gegeben wird, das deren Drehzahl verändert.

3. Verfahren nach Anspruch 2, dadurch gekennzeichnet, daß das Signal für den Torsionsmeßwert zunächst einer Integratorstufe zugeführt wird.

4. Verfahren nach Anspruch 1, dadurch gekennzeichnet, daß die Messung der Torsion der Litze bzw. des Seils in einer Meßschleife erfolgt, die eine Länge von etwa 1 m aufweist.

5. Verfahren nach Anspruch 1, dadurch gekennzeichnet, daß die niedrige konstante Zugspannung mit einer Tänzereinrichtung erzeugt wird.

6. Verfahren nach Anspruch 1, dadurch gekennzeichnet, daß die Zugspannung der Litze bzw. des Seils hinter der Überdreheinrichtung höchstens 15 Newton beträgt.

7. Vorrichtung zur Herstellung eines Bündels aus mehreren metallischen Einzeldrähten (Litze) oder eines Seils aus mehreren Litzen, mit einem Spulenträger mit gebremsten Spulen zur Aufnahme von Einzeldrähten bzw. Litzen, mit einem Rotor zum Umeinanderlegen und/oder Umeinanderverdrehen der Drähte bzw. Litzen, mit einer Überdreheinrichtung, mit zumindest einem Ausziehwerk und mit einer Aufwickel- oder Weitergabevorrichtung, **dadurch gekennzeichnet,** daß sich zwischen dem Ausziehwerk (4) und der Aufwickel- (5) bzw. Weitergabevorrichtung eine Zugspannungserzeugerstufe (6) zum Einhalten einer niedrigen konstanten Zugspannung befindet und daß im Bereich der niedrigen konstanten Zugspannung eine Torsionsmeßeinrichtung (7) zum laufenden Erfassen des Torsionswertes vorhanden ist, deren Meßsignal einer Regeleinrichtung (8) zuführbar ist, deren Ausgangssignal die Drehzahl der Überdreheinrichtung (3) verändert.

8. Vorrichtung nach Anspruch 7, dadurch gekennzeichnet, daß die Torsionsmeßeinrichtung (7) eine Torsionsmeßrolle (7.3), die in einem um seine Längsachse drehbaren Rollenarm (7.5) gelagert ist, sowie einen Signalgeber (7.6) aufweist.

9. Vorrichtung nach Anspruch 8, dadurch gekennzeichnet, daß der Durchmesser der Torsionsmeßrolle (7.3) zwischen 8 und 20 cm liegt.

10. Vorrichtung nach Anspruch 7, dadurch gekennzeichnet, daß die Zugspannungserzeugerstufe (6) aus einer Tänzereinrichtung besteht, die eine ortsfeste Rolle (6.2) und eine in einem um eine Achse (A) schwenkbaren Tänzerarm (6.3) gelagerte Rolle (6.1) aufweist.

11. Vorrichtung nach Anspruch 7, gekennzeichnet durch eine Vergleichsstufe (8.2) in der Regeleinrichtung (8), deren einem Eingang das Meßsignal des Signalgebers (7.6) und deren anderem Eingang ein mit einen Regler (R2) einstellbares Signal für einen Torsionswert zuführbar ist und deren Ausgangssignal an einen Eingang des Antriebsaggregats (3.3) der Überdreheinrichtung (3) legbar ist.

12. Nach dem Verfahren gemäß Anspruch 1 hergestelltes Bündel aus mehreren Einzeldrähten (Litze) oder Seil aus mehreren Litzen, dadurch gekennzeichnet, daß die Litze (12) bzw. das Seil über ihre (seine) gesamte Länge einen konstanten Resttorsionswert aufweist.

13. Litze oder Seil nach Anspruch 12, dadurch gekennzeichnet, daß sie (es) in einer Cordbahn verarbeitet ist.

## Claims

1. Method of producing a bundle comprising a plurality of metallic individual wires (strand) or a cable comprising a plurality of strands, wherein the wires or strands are unwound from braked coils of a coil carrier in conventional manner by means of an extractor via a rotor and are laid around one another and/or twisted around one another with an adjustable length of lay and/or twist, wherein the stranded wires or cabled strands respectively are subsequently wound together further in an overwinding means in their twisting direction, so that the residual torsion of the strand or cable, respectively, varies by an adjustable constant value, and wherein the finished strand or the finished cable is wound onto a coil at the end or is subsequently directly treated, characterised in that the strand or the cable respectively is given a low constant tensile stress behind the overwinding means or the extractor, respectively, in that the torsional value of the strand or respectively of the cable is constantly measured in the region of the low constant tensile stress during the entire production process, and in that, in the event of the torsion measurement value deviating from the set torsional value, a control signal is produced, by means of which the speed of the overwinding means is changed in such a manner that the strand or cable respectively resumes the set torsional value.

2. Method according to claim 1, characterised in that the signal for the torsion measurement value is compared in a comparison stage with a signal which corresponds to the set torsional value, and in that, in the event of deviations, an output signal is produced and transmitted to the drive of the overwinding means, such signal changing the speed of said overwinding means.

3. Method according to claim 2, characterised in that the signal for the torsion measurement value is initially supplied to an integrator stage.

4. Method according to claim 1, characterised in that the torsion of the strand or cable respectively is measured in a measuring loop which has a length of approximately 1 m.

5. Method according to claim 1, characterised in that the low constant tensile stress is produced by a compensating means.

6. Method according to claim 1, characterised in that the maximum tensile stress of the strand or cable respectively behind the overwinding means is 15 newtons.

7. Apparatus for producing a bundle comprising a plurality of metallic individual wires (strand) or a cable comprising a plurality of strands, including a coil carrier having braked coils for receiving individual wires or strands, respectively, a rotor for laying and/or twisting the wires or strands around one another, an overwinding means, at least one extractor and one winding-on or advancing device, characterized in that a tensile stress producing stage (6), for keeping to a low constant tensile stress, is situated between the extractor (4) and the winding-on (5) or advancing device, and in that a torsion-measuring means (7), for constantly determining the torsional value, is provided in the region of the low constant tensile stress, the measuring signal of said torsion-measuring means being feedable to a regulating means (8), the output signal of which changes the speed of the overwinding means (3).

8. Apparatus according to claim 7, characterized in that the torsion-measuring means (7) has a torsion-measuring roller (7.3), which is mounted in a roller arm (7.5) rotatable about its longitudinal axis, and has a signal transmitter (7.6).

9. Apparatus according to claim 8, characterized in that the diameter of the torsion-measuring roller (7.3) is between 8 and 20 cm.

10. Apparatus according to claim 7, characterized in that the tensile stress producing stage (6) comprises a compensating means which has a stationary roller (6.2) and a roller (6.1), which is mounted in a compensating arm (6.3) pivotable about an axis (A).

11. Apparatus according to claim 7, characterized by a comparison stage (8.2) in the regulating means (8), the measuring signal of the signal transmitter (7.6) being feedable to one input of said regulating means, and a signal for a torsional value, which signal is adjustable with a regulator (R2), is feedable to the other input of said regulating means, and the output signal of said regulating means can be applied to one input of the drive assembly (3.3) of the overwinding means (3).

12. Bundle comprising a plurality of individual wires (strand), or cable comprising a plurality of strands, produced according to the method of claim 1, characterized in that the strand (12) or the cable respectively has a constant residual torsional value over its entire length.

13. Strand or cable according to claim 12, characterized in that it is processed in a cord web.

## Revendications

1. Procédé de fabrication d'un faisceau constitué de plusieurs fils individuels métalliques (toron) ou d'un câble constitué de plusieurs torons, dans lequel les fils ou les torons sont dévidés de manière usuelle, au moyen d'un mécanisme d'extraction, par l'intermédiaire d'un rotor, de bobines freinées d'un support de bobines et sont posés les uns autour des autres et/ou torsadés les uns autour des autres avec une longueur de pas réglable, dans lequel les fils torronés ou les torons câblés continuent ensuite d'être torsadés ensemble dans un dispositif de surtorsion, dans leur sens de torsion, de manière que la torsion résiduelle du toron ou du câble oscille autour d'une valeur constante réglable, et dans lequel, à la fin, le toron fini ou le câble fini est enroulé sur une bobine ou subit directement un traitement complémentaire, caractérisé en ce qu'il est donné au toron ou au câble, en aval du dispositif de surtorsion ou du mécanisme d'extraction, une tension de traction constante, faible, en ce que dans la zone de la tension de traction constante faible, pendant tout le procédé de fabrication, la valeur de la torsion du toron ou du câble est constamment mesurée et en ce que dans le cas d'écarts de la valeur mesurée de la torsion par rapport à la valeur réglée de la torsion, il est produit un signal de commande au moyen duquel la vitesse de rotation du dispositif de surtorsion est modifiée de manière que le toron ou le câble prenne à nouveau la valeur réglée de la torsion.

2. Procédé selon la revendication 1, caractérisé en ce que le signal pour la valeur mesurée de la torsion est comparé, dans un étage de comparaison, avec un signal correspondant à la valeur réglée de la torsion, et en ce qu'en cas d'écarts, un signal de sortie est produit et fournit au mécanisme d'entraînement du dispositif de surtorsion lequel modifie sa vitesse de rotation.

3. Procédé selon la revendication 2, caractérisé en ce que le signal pour la valeur mesurée de la torsion est d'abord envoyé à un étage intégrateur.

4. Procédé selon la revendication 1, caractérisé en ce que la mesure de la torsion du toron ou du câble s'effectue dans une boucle de mesure qui présente une longueur d'environ 1 m.

5. Procédé selon la revendication 1, caractérisé en ce que la tension de traction constante, faible, est produite avec un dispositif danseur.

6. Procédé selon la revendication 1, caractérisé en ce que la tension de traction du toron ou du câble en aval du dispositif de surtorsion est de 15 Newtons au maximum.

7. Dispositif de fabrication d'un faisceau constitué de plusieurs fils individuels métalliques (toron) ou d'un câble constitué de plusieurs torons, comportant un portebobines avec bobines freinées destinées à recevoir des fils individuels ou des torons, comportant un rotor pour poser les uns autour des autres et/ou torsader les uns autour des autres les fils ou les torons, comportant un dispositif de surtorsion, comportant au moins un mécanisme d'extraction et un dispositif d'enroulement ou de transfert, caractérisé en ce qu'entre le mécanisme d'extraction (4) et le dispositif d'enroulement (5) ou de transfert se trouve un étage de production d'une tension de traction (6) pour respecter une tension de traction constante faible et en ce que dans la zone de la tension de traction constante faible, il est prévu un dispositif de mesure de torsion (7) destiné à détecter en permanence la valeur de la torsion dont le signal de mesure peut être envoyé à un dispositif de réglage (8) dont le signal de sortie fait varier la vitesse de rotation du dispositif de surtorsion (3).

8. Dispositif selon la revendication 7, caractérisé en ce que le dispositif de mesure de torsion (7) comporte un rouleau de mesure de torsion (7.3) qui est monté dans un bras de rouleau (7.5) tournant autour de son axe longitudinal, ainsi qu'un capteur de signaux (7.6).

9. Dispositif selon la revendication 8, caractérisé en ce que le diamètre du rouleau de mesure de torsion (7.3) se situe entre 8 et 20 cm.

10. Dispositif selon la revendication 7, caractérisé en ce que l'étage de production de tension de traction (6) est constitué d'un dispositif danseur qui comporte un rouleau (6.2) fixe et un rouleau (6.1) monté dans un bras de danseur (6.3) pivotant autour d'un axe (A).

11. Dispositif selon la revendication 7, caractérisé par un étage comparateur (8.2) dans le dispositif de réglage (8) à une entrée duquel peut être envoyé le signal de mesure du capteur de signaux (7.6) et à l'autre entrée, un signal réglable avec un régulateur R2), pour une valeur de torsion et dont le signal de sortie peut être appliqué à une entrée du groupe d'entraînement (3.3) du dispositif de surtorsion (3).

12. Faisceau constitué de plusieurs fils individuels (toron) ou câble constitué de plusieurs torons, réalisé d'après le procédé suivant la revendication 1, caractérisé en ce que le toron (12) ou le câble présente sur toute sa longueur une valeur de torsion résiduelle constante.

13. Toron ou câble selon la revendication 12, caractérisé en ce qu'il est transformé en une corde.
